# EUROPÄISCHE PATENTSCHRIFT

(11) **EP 0 638 677 B1**
(45) Veröffentlichungstag und Bekanntmachung des Hinweises auf die Patenterteilung: **17.06.1998**
(21) Anmeldenummer: 94111216.1
(22) Anmeldetag: 19.07.1994
(51) Int. Cl.: D03D 47/38

(54) **Vorrichtung zum Zuführen von Schussfäden zu einem Schussfadeneintragorgan in Webmaschinen**
Device to feed weft yarns to a weft inserting device in looms
Dispositif pour amener des fils de trame à un inséreur de trame dans les métiers à tisser

(30) Priorität: 02.08.1993 DE 4325905
(43) Veröffentlichungstag der Anmeldung: 15.02.1995
(73) Patentinhaber: LINDAUER DORNIER GESELLSCHAFT M.B.H, D-88129 Lindau (DE)
(72) Erfinder: Lindenmüller, Walter, D-88131 Lindau (DE); Schuster, Rainer, D-88138 Sigmarszell (DE)

(56) Entgegenhaltungen:
- EP-A- 0 461 524
- EP-A- 0 478 986
- EP-A- 0 598 264
- DE-C- 3 618 445

## Beschreibung

Die Erfindung betrifft eine Vorrichtung zum Zuführen von Schußfäden zu einem Schußfadeneintragorgan in Webmaschinen.

Bei schützenlosen Webmaschinen werden die Schußfäden von Vorratsspulen abgezogen. Der in das Webfach einzutragende Schußfaden wird von einer besonderen Einrichtung ausgewählt und dem Schußfadeneintragorgan so dargeboten, daß der Faden vom Eintragorgan erfaßt und dann ins Webfach eingetragen werden kann.
Die Fadenzubringeinrichtung ist für die einzelnen von den Vorratsspulen abgezogenen Schußfäden mit einer Anzahl von Fadenzubringern ausgerüstet, die an ihren freien Enden Ösen zur Aufnahme des zugeordneten Fadens aufweisen.
Die Fadenzubringer werden aus einer Ruhelage in eine Arbeitslage, die dem jeweiligen Fadenzubringer entspricht, und aus dieser zurück in die Ruhelage bewegt. Für derartige Einrichtungen sind verschiedene Ausbildungen bekannt.
Im vorliegenden Falle sollen nur solche Schußfadenauswahl- und -zuführeinrichtungen betrachtet werden, bei denen die Schußfäden von geradlinig verschiebbaren Fadenzubringern geführt und vorgelegt werden.
Eine Führungseinrichtung für die Fadenzubringer ist aus der DE-PS 36 18 445 bekannt.
Danach besteht diese Führungseinrichtung aus einem räumlich einstellbaren Gebilde, an dem ein Trägerteil und ein darunter beabstandet angeordnetes Führungsteil für die Fadenzubringer angeordnet ist. Das Trägerteil und das Führungsteil weisen Geradführungen auf, die die Gesamtheit der Fadenzubringer fächerartig angeordnet erscheinen lassen.

Das Trägerteil ist, in Richtung des Schußfadeneintrags gesehen, in seiner Längserstreckung schräg zur Bahn des Schußfadeneintragorgans und in Richtung zu den Webschäften hinweisend an dem einstellbaren Gebilde angeordnet.
Die Geradführungen im Trägerteil sind gegeneinander derart verschränkt, daß die Fadenzubringer in einer räumlich verwundenen Fächerfläche verschiebbar geführt sind und daß die einzelnen Ösen der Fadenzubringer in der Arbeitsstellung in gedrängter Anordnung auf einer neben der Bahn des Schußfadeneintragorgans und im wesentlichen parallel zu ihr verlaufenden geraden Linie liegen.
In weiterer Ausgestaltung der bekannten Lösung ist vorgesehen, daß in einer Leiste des Trägerteils die erwähnten Geradführungen ausgebildet sind und in dem Führungsteil eine Reihe von zweiten Geradführungen vorgesehen ist, wobei die beiden Reihen derart winklig zueinander angeordnet sind, daß die durch die Geradführungen beider Reihen verschiebbaren Fadenzubringer die räumlich verwundene Fächerfläche bilden.
Die bekannte Fadenzubringereinrichtung gewährleistet in besonderem Maße, daß die Positionen des Fadenzubringens für den ersten bis zu den letzten Schußfaden so eng beisammen liegen, daß für die Schußfadenübernahme mit relativ kleinen Greiferhub bei exakt punktförmigem Fadenzubringen gearbeitet werden kann.

Aus der europäischen Patentanmeldung 0 478 986 A1 ist eine mit einem Elektromotor betriebene Schußfadenauswahl- und -zuführvorrichtung für Webmaschinen zum wahlweisen Bewegen von Fadenzubringern zwischen einer Bereitschaftsstellung und einer Übergabestellung für den Schußfaden bekannt.
Diese Vorrichtung zeichnet sich dadurch aus, daß in einem Gehäuse an einem schlupffrei laufenden Riemen, der ein Antriebsrad und ein Umlenkrad mit bestimmter Durchmesserdifferenz und bestimmten Abstand umschlingt, die verlängerten geraden Riementrumswirkungslinien sich in der Schußfaden-Übergabestellung in einem Punkt schneiden und die an jedem der beiden Riementrums angebrachten Fadenzubringer sich in der Riementrumswirkungslinie bewegen und die Fadenzubringer so versetzt um den Riementrums befestigt sind, daß der eine Fadenzubringer in der Bereitschaftsstellung ist, während der andere Fadenzubringer sich in der Übergabestellung befindet und diese Stellungen durch Drehen des Antriebsrades zwangsweise vertauscht werden.
Diese Schußfadenauswahl- und -zuführvorrichtung gibt dem Fachmann die Möglichkeit auch nur mit einem einzigen Fadenzubringer je Vorrichtung zu arbeiten.

Zum Stand der Technik gemäß Artikel 54 (3) und (4) EPÜ gehört ferner die EP-A-0 598 264, betreffend eine Vorrichtung zum Auswählen und Zustellen von Schußfäden für eine Webmaschine.
Hier besteht die Vorrichtung ebenfalls aus einzelnen Einheiten (Modulen). In jeder Einheit ist der Schußfadenzubringer in seiner Längsrichtung geführt und mittels eines Exzenterantriebes und eines eigenen Antriebmotors zwischen einer Ruheposition und einer Zustellposition bewegbar. Der Schußfadenzubringer ist dabei unmittelbar an den Exzenterantrieb angeschlossen und derart geführt, daß die von dem Exzenterantrieb ausgehenden Querbewegungen des Zubringers ausgeglichen werden.
Die vorgenannten elektromotorisch betriebenen Schußfadenauswahl- und -zuführvorrichtungen offenbaren keine technischen Mittel, nach denen sie räumlich gegenüber der Bahn des Schußfadeneintragorgans einstellbar und in diesen Mitteln ohne nennenswerten Aufwand montierbar wären.

Aufgabe der Erfindung ist es, in einer gegenüber der Bahn des Schußfadeneintragorgans räumlich einstellbaren Vorrichtung einer Webmaschine Vorkehrungen zu treffen, die einen Austausch einzelner Schußfadenauswahl- und -zuführvorrichtungen bei minimaler Montagezeit ermöglichen.

Die Aufgabe wird durch die in dem Patentanspruch 1 genannten Merkmale gelöst.

Danach sind die Schußfadenauswahl- und -zuführvorrichtungen als autonome, webmaschinenunabhängige Vorrichtungen ausgebildet und handhabbar.
Dadurch, daß erstens jede Schußfadenauswahlvorrichtung am Ausgang des Fadenzubringers ein Verbindungsstück aufweist, zum Beispiel einen Stutzen, der in ein an sich bekanntes mit Geradführungen ausgerüstetes Trägerteil einsteckbar und darin arrethierbar ist und zweitens ein schnell zu öffnendes Führungsteil für die Fadenzubringer besitzt, ist ein Schnellwechsel jeder Auswahl- und Zuführvorrichtung gegeben.

Ein Ausführungsbeispiel der Erfindung wird nachstehend anhand der Zeichnung erläutert.

Es zeigen:
- Fig. 1: eine räumlich einstellbare Trag- und Führungsvorrichtung für die Fadenzubringer in Verbindung mit einer elektromotorisch betriebenen Schußfadenauswahl- und -zuführvorrichtung,
- Fig. 2: das Führungsteil in Arbeitsstellung für die Fadenzubringer gemäß Fig. 1 in der Draufsicht,
- Fig. 3: das Führungsteil außerhalb der Arbeitsstellung für die Fadenzubringer gemäß Fig. in der Draufsicht.

Die Trag- und Führungsvorrichtung und die Fadenauswahl- und -zuführvorrichtung ist in Fig. 1 als eine Einheit dargestellt.
Das Trägerteil 1 und das Führungsteil 2 sind durch ein Verbindungsstück 3 miteinander verbunden.
Sowohl Trägerteil 1, als auch Führungsteil 2 können, wie aus der DE-PS 36 18 445 bekannt, bevorzugt eine gekrümmte Form aufweisen.

Das Trägerteil 1 weist in bekannter Weise außenliegende Geradführungen 4 auf, die z.B. als Durchgangsbohrungen ausgebildet sein können. Anstelle der Fadenzubringer 5 wird in den Geradführungen 4 der als Stutzen 6 ausgebildete Ausgang des Gehäuses 7 der Schußfadenauswahl- und -zuführvorrichtung 8 aufgenommen und z.B. mittels einer Klemmschraube (nicht dargestellt) bei Position 9 arretiert.
Jeder Fadenzubringer 5 wird im Inneren des Stutzens 6 das erste mal geführt. Eine weitere Führung erfolgt in der Geradführung 10 des Führungsteiles 2.
Die beiden äußeren Schußfadenauswahl- und -zuführvorrichtungen 8 sind mit dem Trägerteil 1 verbunden. Die den Vorrichtungen 8 zugeordneten Schußfäden 11,12 sollen hier z.B. als Doppelschuß eingetragen werden.
Die Ösen 13 an den Enden der Fadenzubringer 5 definieren die Länge und Lage einer imaginären Linie 14, auf der die Ösen sämtlicher Fadenzubringer 5 der Vorrichtung 8 in ihrer Arbeitsposition liegen müssen.
Das Verbindungsstück 3 ist in einem geschlitzten Block 15 mittels einer Schraube 16 eingespannt. Nach Lösen der Schraube 16 kann die gesamte Vorrichtung - Tragteil 1, Führungsteil 2 und Schußfadenauswahl- und -zuführvorrichtung 8 - sowohl axial in Richtung der Längsachse des Verbindungsstückes 3 gemäß Doppelpfeil 3a des Verbindungsstückes 3 verschoben und/oder um die Längsachse des Verbindungsstückes 3 gemäß Doppelpfeil 3b des Verbindungsstückes 3 verdreht werden. Auf diese Weise ist die Winkellage der Linie 14 gegenüber der Bahn des Schußfadeneintragorgans 17 einstellbar und die Vorrichtung insgesamt in ihrer Höhenlage gegenüber der Bahn des Schußfadeneintragorgans 17 veränderbar.

Der Block 15 ist innerhalb einer Halterung 18 in einem Langloch 19 gemäß Doppelpfeil 15a verschiebbar angeordnet. Dadurch ist die Vorrichtung ferner in ihre Parallellage zur Bahn des Schußfadeneintragorgans 17 verstellbar. Die Halterung 18 ihrerseits ist an einem nicht dargestellten maschinenfesten Gestell befestigt.

Wie bereits vorstehend erwähnt, sind die für den Webprozeß notwendigen Schußfadenauswahl- und -zuführvorrichtungen 8 mittels Stutzen 6 am Gehäuse 7 im Trägerteil 1 gehalten.
Eine Klemmverbindung, z.B. mittels einer Schraube herstellbar, sorgt bei Position 9 für die Arretierung der Vorrichtungen 8.
Das unterhalb des Trägerteils 1 angeordnete und vom Verbindungsstück 3 getragene Führungsteil 2 ist derart gestaltet, daß die darin vorhandenen Geradführungen 10 für die Fadenzubringer 5 veränderbar ausgeführt sind.
Dazu besteht, wie Fig. 2 und 3 zeigen, das Führungsteil 2 aus einem Grundteil 2a und aus einem lose mit dem Grundteil 2a verbindbaren Oberteil 2b. Das Grundteil 2a ist mit halben Geradführungen 10a und das Oberteil 2b mit zu den halben Geradführungen 10a spiegelbildlich ausgebildeten halben Geradführungen 10b versehen.
Ein im Grundteil 2a außerhalb der Geradführungen 10a vorhandenes Führungselement 20 ragt durch eine im Oberteil 2b angeordnete Längsführung 21. Durch Lösen einer Klemmverbindung, die über das Führungselement 20 zwischen dem Oberteil 2b und dem Grundteil 2a herstellbar ist, ist das Oberteil 2b auf dem Grundteil 2a in Richtung des Doppelpfeiles 22 verschiebbar. Damit können mit wenig Handgriffen die Geradführungen 10 für die Fadenzubringer 5 aufgehoben und wieder hergestellt werden.

Die in Fig. 1 mit der Trag- und Führungsvorrichtung verbundenen Schußfadenauswahl- und -zuführvorrichtungen 8 besitzen zum Antrieb der Fadenzubringer 5 einen Elektromotor 23, der vorzugsweise ein Stellmotor ist, welcher mit der ebenfalls am Gehäuse 7 angeordneten Steuereinrichtung 24 in signalübertragender Verbindung steht.

### ZEICHNUNGS-LEGENDE

- 1: Trägerteil
- 2: Führungsteil
- 2a: Grundteil
- 2b: Oberteil
- 3: Verbindungsstück
- 4: Geradführung
- 5: Fadenzubringer
- 6: Stutzen
- 7: Gehäuse
- 8: Schußfadenauswahl- und -zuführvorrichtung
- 9: Position
- 10: Geradführung
- 10a: Geradführung (halbseitig)
- 10b: Geradführung (halbseitig)
- 11: Schußfaden
- 12: Schußfaden
- 13: Öse
- 14: Linie
- 15: Block
- 16: Schraube
- 17: Schußfadeneintragorgan
- 18: Halterung
- 19: Langloch
- 20: Führungselement
- 21: Längsführung
- 22: Doppelpfeil
- 23: Elektromotor
- 24: Steuerung

## Patentansprüche

1. Vorrichtung zum Zuführen von Schußfäden zu einem Schußfadeneintragsorgan (17) in Webmaschinen mit einer aus einem Trägerteil (1), einem Führungsteil (2) und einem Verbindungsstück (3) bestehenden räumlich einstellbaren Trag- und Führungsvorrichtung mit elektromotorisch betriebenen Schußfadenauswahl- und -zuführvorrichtungen (8), wobei jede der Vorrichtungen (8) wenigstens einen Fadenzubringer (5) aufweist und ferner jede Vorrichtung (8) mit dem Trägerteil (1) und dem.Führungsteil (2) in Art einer Wechselkassette autonom in Verbindung steht, **dadurch gekennzeichnet,** daß das Führungsteil (2) aus einem halbe Geradführungen (10a) aufweisenden Grundteil (2a) und aus einem lose mit dem Grundteil (2a) verbindbaren Oberteil (2b) besteht, das zu den halben Geradführungen (10a) des Grundteils (2a) spiegelbildlich ausgebildete Geradführungen (10b) aufweist, und wobei das Oberteil (2b) zum Zwecke der Entnahme der Fadenzubringer (5) auf dem Grundteil (2a) verschiebbar angeordnet ist.

2. Vorrichtung nach Anspruch 1, **dadurch gekennzeichnet,** daß das Oberteil (2b) eine Längsführung (21) aufweist, durch welche ein im Grundteil (2a) befestigtes Führungselement (20) ragt.

3. Vorrichtung nach Anspruch 2, **dadurch gekennzeichnet**, daß das Oberteil (2b) mit dem Grundteil (2a) über das Führungselement (20) lösbar verbunden ist.

## Claims

1. Device for feeding weft threads to a weft thread insertion element (17) in looms, the device comprising a spatially adjustable supporting and guiding device having a carrier part (1), a guide part (2) and a connecting piece (3) and electric motor-driven weft thread selection and feeding devices (8), each of the devices (8) comprising at least one thread feeder (5) and each device (8) furthermore being in independent connection with the carrier part (1) and with the guide part (2) in the manner of an interchangeable unit, characterised in that the guide part (2) comprises a base part (2a) having linear guide halves (10a) and a top part (2b) that is arranged to be releasably connected to the base part (2a), the top part having linear guides (10b) of laterally reversed construction to that of the linear guide halves (10a) of the base part (2a), and the top part (2b) being arranged displaceably on the base part (2a) for the purpose of removing the thread feeders (5).

2. Device according to claim 1, characterised in that the top part (2b) has an elongate guideway (21) through which a guide element (20) secured in the base part (2a) projects.

3. Device according to claim 2, characterised in that the top part (2b) is releasably joined to the base part (2a) by way of the guide element (20).

## Revendications

1. Dispositif d'amenée de fils de trame à un organe (17) d'insertion de fils de trame dans des métiers à tisser, comportant un dispositif porteur et de guidage susceptible d'être réglé dans l'espace, constitué d'une partie de support (1), d'une partie de guidage (2) et d'une pièce de liaison (3), comportant des dispositifs (8) de sélection et d'amenée de fils de trame entraînés par des moteurs électriques, chacun des dispositifs (8) présentant au moins un élément d'amenée (5) de fil et en outre chacun des dispositifs (8) étant relié de façon autonome à la partie (1) de support et à la partie (2) de guidage, à la manière d'une cassette interchangeable, **caractérisé en ce que** la partie (2) de guidage est constituée d'une demi-pièce de base (2a) présentant des guides rectilignes (10a) et d'une pièce supérieure (2b) susceptible d'être reliée librement à la pièce de base (2a), qui présente, des guides rectilignes (10b) dont la forme est symétrique des demi-guides rectilignes (10a) de la pièce de base (2a) et la pièce supérieure (2b) étant disposée de façon à pouvoir être déplacée en translation sur la pièce de base (2a) en vue d'enlever l'élément d'amenée (5) de fil.

2. Dispositif selon la revendication 1, **caractérisé en ce que** la pièce supérieure (2b) présente une glissière longitudinale (21) à travers laquelle dépasse un élément de guidage (20) fixé dans la pièce de base (2a).

3. Dispositif selon la revendication 2, **caractérisé en ce que** la pièce supérieure (2b) est reliée de façon détachable à la pièce de base (2a), par l'intermédiaire de l'élément de guidage (20).
